# EUROPÄISCHE PATENTSCHRIFT

(11) **EP 0 458 190 B1**
(45) Veröffentlichungstag und Bekanntmachung des Hinweises auf die Patenterteilung: **21.02.1996**
(21) Anmeldenummer: 91107923.4
(22) Anmeldetag: 16.05.1991
(51) Int. Cl.: H01H 83/12

(54) **Unterspannungs-Auslösevorrichtung**
Under-voltage release device
Dispositif de déclenchement pour manque de tension

(30) Priorität: 23.05.1990 CH 1774/90
(43) Veröffentlichungstag der Anmeldung: 27.11.1991
(73) Patentinhaber: WEBER AG, CH-6020 Emmenbrücke (CH)
(72) Erfinder: Ineichen, Kurt, CH-6020 Emmenbrücke (CH); Rüedi, Peter, CH-6206 Neuenkirch (CH); Wirth, Herbert, CH-6038 Gisikon (CH)
(74) Vertreter: Lauer, Joachim, Dr.

(56) Entgegenhaltungen:
- EP-A- 0 174 382
- DE-A- 2 800 041
- DE-C- 697 571
- FR-A- 2 630 583

## Beschreibung

### Technisches Gebiet

Die Erfindung betrifft eine Unterspannungs-Auslösevorrichtung für einen Geräteschutzschalter gemäss dem Oberbegriff des Patentanspruchs 1.

### Stand der Technik

Auslösevorrichtungen dieser Art werden in Verbindung mit Schutzschaltern für elektrische Geräte verwendet, welche elektromotrisch angetriebene Teile aufweisen. Sie haben dort die Aufgabe, bei Ausfall (oder Unterschreiten eines Minimalwertes) der Betriebsspannung den Schutzschalter auszulösen und zu verhindern, dass bei wiederkehrender Spannung der Motor des Geräts unbeabsichtigt von selbst wieder anläuft. Ein Wiedereinschalten des Geräts darf nur über ein erneutes manuelles Betätigen des Schutzschalters möglich sein.

Wichtig ist es hier, zwischen den vorgenannten Geräteschutzschaltern und sog. Motorschutzschaltern zu unterscheiden. Während erstere im wesentlichen für den Einbau in elektromotrisch angetriebene Handgeräte vorgesehen sind, dienen letzere vor allem dem Schutz von leistungsstärkeren, fest installierten Maschinen. Im Hinblick auf die übliche Grösse elektrischer Handgeräte müssen Geräteschutzschalter sehr kompakt aufgebaut und wegen dem verhältnismässig niedrigen Preisniveau dieser Geräte auch möglichst einfach und billig sein. Grösse und Preis der Geräteschutzschalter müssen in einem vernünftigen Verhältnis zu Grösse und Preis der zu schützenden elektrischen Geräte stehen. Die Anforderungen an Baugrösse und einfachen Aufbau bestehen bei Motorschutzschaltern nicht im gleichen Ausmass. Hier stehen Anforderungen an die Sensitivität, die Schaltgenauigkeit, die Schaltleitung etc. eher im Vordergrund. Das in der Regel höhere Preisniveau festinstallierter Maschinen lässt auch eine aufwendigere Ausbildung der Schutzschalter zu. So findet man bei Motorschutzschalten häufig relativ aufwendig ausgebildete Schaltschlösser. Auf Grund der vorgenannten Unterschiede werden Geräteschutzschalter und Motorschutzschalter beispielsweise in den Normen auch getrennt behandelt.

Hinsichtlich der Unterspannungs-Auslösevorrichtungen für Geräteschutzschalter einerseits und für Motorschutzschalter andererseits gelten im Prinzip ebenfalls die vorgenannten Unterschiede. Bedingt durch die eher einfachen Auslösmechaniken von Geräteschutzschaltern müssen allerdings an die rein mechanische Auslösekraft bzw. verfügbare mechanische Auslösearbeit von Unterspannungs-Auslösevorrichtungen für Geräteschutzschalter höhere Anforderungen als an Unterspannungs-Auslösevorrichtungen für Motorschutzschalter mit aufwendiger ausgebildeten, leichter auslösbaren Schaltschlössern gestellt werden. Darüberhinaus ist bei Unterspannungs-Auslösevorrichtungen für Geräteschutzschalter dem Verschmutzungsproblem verstärkt Rechnung zu tragen, da hier die Möglichkeiten, eine Verschmutzung von vornherein zu verhindern, allein schon vom Einbauort her, begrenzter sind als bei Unterspannungs-Auslösevorrichtungen für Motorschutzschalter.

Bei beiden Typen von Unterspannungs-Auslösevorrichtungen tritt bei der Verwendung von Wechselstrommagneten, was die Regel ist, das störende Wechselstrombrummen auf. Man versucht dem durch eine aufwendige Bearbeitung der Polflächen an Kern und Anker zu begegnen. Zu glatte Polflächen haben jedoch den Nachteil, dass Kern und Ankern selbst dann noch aneinander haften, wenn die magnetische Anziehungskraft zwischen ihnen bei Unterspannung weggefallen ist. Im Falle einer Verschmutzung der Polflächen ist das Brummen besonders stark. Wie vorstehend ausgeführt, ist bei Unterspannungs-Auslösevorrichtungen für Geräteschutzschalter eher mit einer Verschmutzung zu rechnen.

Zur Erzeugung der magnetischen Haltekraft für den Anker während der störungsfreien Zeit muss in der wicklung des Elektromagneten eine elektrische Dauerleistung aufgebracht werden, die sich in Verlustwärme bemerkbat macht. Es versteht sich, dass diese Verlustleistung so gering wie nur irgend möglich sein sollte. Der Reduzierung dieser Verlustleistung sind allerdings insoweit Grenzen gesetzt, als die magnetische Haltekraft mindestens so gross sein muss, dass sie im auslösebereiten Zustand die Federbelastung des Ankers in Abfallrichtung zu kompensieren in der Lage ist. Bei einer Unterspannungs-Auslösevorrichtung, wie sie aus dem deutschen Gebrauchsmuster Nr. 78 00 032 bekannt ist, ist der Anker einer der beiden Hebelarme eines Winkelhebels, dessen anderer Hebelarm mit einem im auslösebereiten Zustand von einer Auslösefeder belasteten Auslöseorgan belastet ist. Die magnetische Haltekraft muss hier also die entsprechend dem Hebelverhältnis übersetzte Auslösekraft der Auslösefeder kompensieren. Selbstverständlich lässt sich durch eine entsprechende Bemessung des Hebelübersetzungsverhältnisses die erforderliche magnetische Anzugskraft und damit die Verlustleistung reduzieren. Mit grösser werdender Übersetzung nimmt jedoch der Arbeitsweg des Auslöseorgans in nachteiliger Weise ab.

Verhältnisse dieser Art liegen auch bei dem aus der EP-A1 0 350 441 bekannten Motorschutzschutzschalter mit UnterspannungsEinschubmodul vor. Hier ist, im Einschubmodul ein von einer Torsionsfeder belasteter Ankerträger vorgesehen, welcher mit dem Anker eines Gleichstrommagenten für die Unterspannungs-Auslösung verbunden ist, wobei dem Ankerträger auch die Funktion eines Auslöseorgans zukommt. Die Kraft der Torsionsfeder lastet voll auf dem Ankerträger und muss entsprechend durch die Anzugskraft des Magneten kompensiert werden. Der Weg, den der Ankerträger zur Auslösung des Schaltschlosses des Motorschutzschalters zurücklegt, ist recht klein.

Aus der EP A1 0 174 382 ist eine in einem Gehäuse integrierte Einheit aus Motorschutzschalter und Unterspannungs-Auslösevorrichtung bekannt, welche vermittels einer Ver-klinkungsmechanik miteinander in Wirkverbindung stehen. Die Verklinkungsmechnik besteht im wesentlichen aus einem lang-gestreckten Hebelglied, welches als Auslöseorgan aufgefasst werden kann, welches mit einem Ein- und einem Ausschaltknopf gelenkig verbunden ist, unter der Wirkung einer Auslöse- bzw. Verklinkungsfeder steht, an einem Ende über ein Kopplungsstück mit dem Klappanker eines Magneten der Unterspannung-Aus-lösevorrichtung gekoppelt ist und mit seinem entgegenggesetzten Ende als funktionelles Teil des Schaltschlosses des Motorschutzschalters wirkt, indem dieses Endes an einem Gehäuseanschlag verklinkbar ist und den Motorschutzschalter dadurch in Einschaltstellung hält. Die Verklinkung lässt sich nur bei ange-zogenem Anker herstellen und löst sich, sobald der Anker abfällt. Der Magnet der Unterspannungs-Auslösevorrichtung ist ein Gleichstrommagnet und es ist ein Gleichrichter zur Speisung des Magneten aus dem zu überwachenden Wechselstromnetz vorgesehen. Nachteilig bei dieser bekannten Anordnung ist wiederum die Tatsache, dass die Kraft der Auslöse- bzw. Verklinkungsfeder über das vorbeschriebene Gestänge in Abfallrichtung voll auf dem Anker lastet und somit von der vom Magneten erzeugten Anzugskraft voll kompensiert werden muss. Was die Ankerzustellung anbetrifft, so ist diese rein passiv. Der Klappanker kann unter seinem Eigengewicht in die angezogene Stellung fallen, was natürlich eine bestimmte räumliche Orientierung der gesamten Anordnung voraussetzt. Die bekannte Anordnung ist schliesslich so konstruiert, dass bereits eine nur geringe seitliche Bewegung des langgestreckten Hebelgliedes ausreicht, die Verklinkung seines einen Endes und damit gleichzeitig des Schaltschlosses des Motorschutzschalters zu lösen. Dies ist wohl Vorraussetzung dafür, dass die Verklinkungsfeder und mit ihr der Magnet der Unterspannungs-Auslösevorrichtung überhaupt ausreichend klein bzw. schwach ausgebildet sein können und die gesamte Anordnung nicht zu gross wird.

### Darstellung der Erfindung

Nach dem Vorstehenden stellt sich der Erfindung die Aufgabe, eine Unterspannungs-Auslösevorrichtung für einen Geräteschutzschalter anzugeben, bei welcher nur eine geringe Verlustleistung auftritt, welche dennoch zur Auslösung auch von schwer auslösbaren Geräteschutzschaltern eine ausreichend grosse Auslösekraft bei einem ausreichend grossen Auslöseweg des Auslöseorgans aufweist, welche weitgehend unempfindlich gegen Verschmutzung ist, bei welcher ein Brummen vermieden ist und welche schliesslich auch noch einfach und kostengünstig herstellbar ist.

Diese sowie weitere Aufgaben werden gemäss der Erfindung gelöst durch eine Unterspannungs-Auslösevorrichtung mit den Merkmalen des Patentanspruchs 1.

Die erfindungsgemässe Auslösevorrichtung ist demnach zunächst einmal dadurch gekennzeichnet, dass der Elektromagnet ein Gleichstrommagnet ist und dass ein Gleichrichter zur Gleichrichtung des durch die Magnetwicklung fliessenden Stromes vorgesehen ist. Die Verwendung eines Gleichstrommagneten statt des üblichen Wechselstrommagneten löst das lästige Brummproblem. Gleichstrommagnete sind mit weniger Komponenten und daher einfacher aufgebaut als Wechselstrommagnete. Eine aufwendige Bearbeitung oder Behandlung der Polflächen zur Brummreduktion entfällt. Es treten keine Ummagnetisierungsverluste im Kern und im Anker auf.

Der Aufwand für den zusätzlich erforderlichen Gleichrichter wird durch die einfachere Ausbildung und den eingesparten Aufwand zur Brummvermeidung längst kompensiert.

Weiter sind erfindungsgemäss mechanische Hilfsmittel zur Zustellung des Ankers in die angezogene Stellung vorgesehen. Damit ist der Vorteil verbunden, dass der Elektromagnet lediglich so stark ausgelegt sein muss, um den Anker in der angezogenen Stellung gegen die auf ihn dann einwirkende Abzugskraft zu halten. Er muss nicht auch die Kraft aufbringen, den Anker in diese Stellung gegen die Wirkung der Abzugskraft anzuziehen. Auch dieses Merkmal trägt wesentlich dazu bei, den Elektromagneten kompakter und leistungsschwächer auslegen zu können.

Schliesslich ist durch die Erfindung auch noch vorgesehen, das Auslöseorgan im auslösebereiten Zustand selbstlösend zu verklinken, wobei die Selbstlösung der Verklinkung bei Abfallen des Ankers erfolgt. Hierdurch ist es möglich die auf den Anker im auslösebereiten Zustand wirkende Abzugskraft zu lediglich einem Teil der auf das Auslöseorgan wirkenden gesamten Federbelastung zu bemessen, ohne dass sich dies jedoch nachteilig auf den Auslöseweg des Auslöseorgans auswirkt.

Vorteilhafte Ausgestaltungen und Weiterbildungen der erfindungsgemässen Auslösevorrichtung sind in den abhängigen Ansprüchen gekennzeichnet.

Weitere Ausgestaltungen ergeben sich aus einem nachfolgend unter Bezugnahme auf die beigefügten Zeichnungen erläuterten Ausführungsbeispiel.

### Kurze Beschreibung der Zeichnungen

In den Zeichnungen zeigt:
- Fig. 1: eine erfindungsgemässe Unterspannungs-Auslösevorrichtung und zwar in ihrem rechten Teil in Ansicht im aufgebrochenen Gehäuse und in ihrem linken Teil im Schnitt entlang der Linie IV - iV in Fig. 2,
- Fig. 2: die Vorrichtung von Fig. 1 in Seitenansicht im auslösebereiten Zustand
- Fig. 3: in entsprechender Darstellung die Vorrichtung von Fig. 1 im ausgelösten Zustand,
- Fig. 4: in perspektivischer Darstellung Kern und Anker sowie weitere Teile der Vorrichtung nach den Fig. 1 - 3, wobei im linken Teil der Figur der Anker im angezogenen Zustand und im rechten Teil der Figur in abgefallener Lage dargestellt ist, und
- Fig. 5: eine perspektivische Explosionszeichnung der gesamten Auslösevorrichtung.

In den Figuren sind die übereinstimmende Teile mit den gleichen Bezugszeichen versehen.

### Wege zur Ausführung der Erfindung

Die in den Fig. 1-5 dargestellte Unterspannungs-Auslösevorrichtung weist einen Gleichstrom-Elektromagneten mit einer Magnetwicklung 3, einem Kern 10 und einem Anker 20 auf. Zur Aufnahme dieser Elemente ist ein becherförmiges Gehäuse 65 vorgesehen. Im Boden des Gehäuses 65 befindet sich weiter eine Leiterplatte 66, die mit Gleichrichterdioden 67 bestückt ist. Diese Schaltungskomponenten dienen dazu, um ausgehend von der zu überwachenden Wechselspannung - normalerweise Netzwechselspannung - den Speisegleichstrom für die Magnetwicklung 3 des Elektromagenten zu erzeugen. Zumindest im Falle von Netzwechselspannung werden mit Vorteil auch noch Vorwiderstände zur Reduktion der Spannung und damit der Leistungsaufnahme der Wicklung vorgesehen. Solche Vorwiderstände sind in Fig. 5 mit 69 bezeichnet. Zur Begrenzung von Spannungsspitzen können auch noch Zenerdioden vorgesehen sein (nicht dargestellt).

Die Spannungszufuhr zur Leiterplatte erfolgt über zwei Anschlussstäbe 68, und zur Gleichstrom-Verbindung zwischen der Leiterplatte und den Anschlüssen der Magnetwicklung 3 dienen zwei Leiterstifte 39.

Die Auslösevorrichtung ist bezüglich der in Fig. 1 eingezeichneten Mittelebene 28 symmetrisch aufgebaut. Als tragendes Teil dient ein Spulenkörper 30, zwischen dessen oberem Flansch 31 und unterem Flansch 32 die Magnetwicklung 3 angeordnet ist ("oben", "unten", "vertikal" usw. bezieht sich auf die Lage der Vorrichtung gemäss den Fig. 1 - 5). Vom Rand des oberen Flansches 31 steht nach der einen Seite ein Nocken 33 ab, und an der gegenüberliegenden Seite befinden sich zwei ähnliche vom Flansch 31 abstehende Nocken 33'. Mittels dieser Nocken ist das Gehäuse 65 am Spulenkörper 30 angeschnappt. An der Oberseite des Flansches 31 sind nach oben ragende Schnapphaken 36 und diesen benachbarte Führungsstege 36' angeformt (in Fig. 1 weggelassen). Diese dienen zur Schnappverbindung der Auslösevorrichtung mit einem tragenden Teil 70 eines mit der Vorrichtung zusammenwirkenden Schutzschalters, wie dies in der Fig. 3 angedeutet ist.

Der Kern 10 des Elektromagneten ist ein flacher E-Kern (Fig. 4), dessen Polflächen 14 sich an den Flachseiten der Schenkel 11 und 12 befinden. Der Mittelschenkel 11 des Kerns ragt durch einen zentralen Längskanal im Spulenkörper 30, wobei das freie Ende mit der Polfläche über den unteren Flansch 32 hinausragt. Die beiden Seitenschenkel 12 des Kerns befinden sich ausserhalb der Wicklung 3 und liegen gegenüberliegend zu ihren Polflächen am Spulenkörper an. Mittels Schnapphaken 35, die am oberen Flansch 31 angeformt sind und über das Joch 13 greifen, ist der Kern 10 im Spulenkörper 30 festgehalten.

Der Anker 20 ist ein im wesentlichen u-förmiger Flachanker, dessen U-Schenkel 21, wie aus Fig. 4 ersichtlich, an den Flachseiten der Aussenschenkel 12 des E-Kernes 10 anliegen. Der Anker 20 führt zwischen seiner angezogenen und seiner abgefallen Lage (linke bzw. rechte Hälfte in Fig. 7) eine Kippbewegung um die hakenförmig ausgebildeten Enden 22 seiner U-Schenkel 21 aus. Befestigung und Lagerung des Ankers 20 sind weiter unten erläutert. Anstatt mit einem dreischenkligen E-Kern 10 könnte der magnetische Kreis selbstverständlich auch mit einem U-Kern ausgeführt sein, wobei der Anker entsprechend abweichend zu gestalten wäre. Die beschriebene Ausbildung des magnetischen Kreises mit flachem Kern und an den Flachseiten seiner Schenkel anliegendem Flachanker ermöglicht es, diese Teile als kostengünstige Stanzteile aus kaltgewalztem Blech herzustellen, wobei eine mechanische Nachbearbeitung der Polflächen nicht erforderlich ist. Ausserdem kann hierdurch die gesamte Querschnittsfläche der Polflächen in einfacher Weise grösser als die gesamte Querschnittsfläche der Schenkel des Kerns bemessen werden, was sich günstig auf die Anzugskraft bei eventueller Verschmutzung der Polflächen auswirkt.

Mit dem bewickelten Spulenkörper 30 ist ein die Wicklung 3 übergreifender Adapterkörper 40 starr verbunden. Der Adapterkörper 40 weist im wesentlichen zwei parallele Seitenwände 42 und eine diese verbindene Mittelwand 41 auf. Er befindet sich vollständig auf der einen Seite des Kerns 10 (rechts in Fig. 2 und 3). Der Adapterkörper ist seitlich am Spulenkörper mittels federnder Schnappverbindung gehalten, die durch seitliches Heranführen hergestellt wird, wobei an beiden Seitenwänden 42 oben je ein Haken 43 eine Einkerbung am oberen Flansch 31 hintergreift (Fig. 4) und unten je ein Nocken 43 in eine Randkerbe am unteren Flansch 32 eingeschnappt ist. Zur Führung des weiter unten beschriebenen Auslöseorgans 50 weist der Adapterkörper 40 an jeder seiner Seitenwände eine etwa in Achsrichtung dee Wicklung des Elektromagneten verlaufende Führungsbahn bzw. Führungskulisse in Form einer Nut 44 auf. Ausserdem ist an jeder der Seitenwände 42 eine Kipplagerung 45 für den Anker 20 angeformt. Jede Kipplagerung 45 liegt gegen eine Flachseite eines Aussenschenkel 12 des Kerns an und nimmt das Ende 22 eines U-Schenkels 21 auf. Die hakenförmigen Enden 22 hintergreifen ferner je einen federnden Schnapphaken 46, welche Haken ebenfalls am Adapterkörper im Bereich der Ankerlager 45 angeformt sind. Damit ist der Anker 20 gegenüber den Polflächen 14 des Kerns positioniert. Er ist jedoch frei, um eine Kippbewegung zwischen der angezogenen Stellung (Fig. 2) und der abgefallenen Stellung (Fig. 3) auszuführen, wobei die Kippachse durch die Führung der Schenkelenden 22 in den Lagern 45 bestimmt ist.

Das Auslöseorgan 50 ist beweglich zur Ausführung einer Auslösebewegung b am Adapterkörper 40 geführt, von der Auslösefeder 17 belastet und steht sowohl mit einer Klinke 38 am Spulenkörper als auch mit dem Anker 20 in Wirkverbindung. Das Auslöseorgan ist als schwenkbar gelagerter, zweiarmiger Hebel ausgebildet, mit einem klinkenseitigen (unteren) Hebelarm 51 und einem (oberen) Betätigungs-Hebelarm 52; die Schwenklagerung wird durch zwei Zapfen 53 gebildet, die je in eine der Nuten 44 eingreifen und in diesen längsgeführt sind. Jeder der Zapfen 53 befindet sich an einem Seitenarm 54, der vom Betätigungs-Hebelarm 52 absteht und eine Seitenwand 42 des Adapterkörpers übergreift. Zum Einfahren der Zapfen 53 in die Führungsnuten 44 bei der Montage weist jede Seitenwand des Adpaterkörpers eine trichterförmige Ausnehmung 47 auf, die von unten in die Nut mündet, jedoch eine geringere Tiefe als die Nut aufweist.

Das Auslöseorgan 50 weist zwei vertikal verlaufende, miteinander fluchtende, durchgehende Schlitze 59 auf. Durch den oberen dieser Schlitze ragt der vom oberen Spulenflansch 31 ausgehende Nocken 33 hindurch, und in den unteren Schlitz 59 ragt ein ähnlicher, jedoch kürzerer Nocken 34 hinein, welcher vom unteren Spulenflansch 32 absteht. Durch diese Führung der Schlitze 59 an den Nocken 33 und 34 wird ein "Verkanten" des Auslöseorgans 50 (in Fig. 4 gesehen) bei seinen vertikalen Schiebebewegungen verhindert.

Der klinkenseitige Hebelarm 51 des Auslöseorgans weist zwei seitlich gegen den Spulenkörper abstehende Stege 55 auf, mit denen er den Anker 20 untergreift. An nach oben abgewinkelten Enden der Stege 55 ist je eine Gleitkante 60 angeformt, die zum Zusammenwirken mit der zu beiden Seiten des Mittelschenkels 11 des Kerns befindlichen Klinke 38 bzw. deren Gleitfläche 37 bestimmt ist. Die beiden Abschnitte der Klinke 38 sind unten am Spulenkörper 30 angeformt. Denkbar wäre auch eine Anordnung der Klinke an dem mit dem Spulenkörper 30 verrasteten Adapterkörper 40. Jedenfalls ist es von Vorteil, die Klinke mit ihrer Gleitfläche an einem der genannten Teile 30 bzw. 40 vorzusehen, die als Kunststoff-Spritzgussteile gefertigt sind; dadurch lässt sich dank hoher Oberflächengüte eine geringe und konstante Reibung erzielen.

Der Anker 20 ist an beiden Flachseiten zwischen Mitnahmeflächen 57 geführt, die sich am klinkenseitigen Hebelarm 51 befinden, und zwar einerseits an den Enden der Stege 55 (in der Nähe der Gleitkante 60) und anderseits an einem Nocken 57', der zwischen den beiden Stegen 55 angeordnet ist. Der Anker 20 weist an seinem unteren Rand zwei Ausnehmungen 25 auf, in welche die Stege 55 in der ausgelösten, oberen Endlage des Auslöseorgans (Fig. 3) mit einigem Spiel hineinragen.

Die Auslösefeder 17 ist aus einem rechteckigen Blechzuschnitt mit einem fensterartigen Ausschnitt geformt. Eine vertikal stehende Fläche 18 ist von unten her in einen Schlitz am Spulenkörper 30 eingefügt und an letzerem verrastet. Zwei von der Fläche 18 ausgehende Federschenkel 19 sind nach der Seite abgewinkelt und liegen im Bereich ihrer Enden an je einer Auflagekante 56 auf, die unten am klinkenseitigen Hebelarm 51 des Auslöseorgans angeordnet sind. Die als Blattfeder gestaltete Auslösefeder 17 belastet mit ihren Schenkeln 19 das Auslöseorgan 50 überwiegend in Richtung senkrecht nach oben.

Die Funktion der vorstehend erläuterten Vorrichtung ist wie folgt: Nach erfolgter Auslösung (Fig. 3) befindet sich das Auslöseorgan in der oberen Endlage, belastet von der teilweise entspannten Feder 17 und mit den Zapfen 53 im Anschlag an den oberen Enden der Nuten 44. Um danach den auslösebereiten Zustand (Ueberwachungszustand) nach Fig. 2 wieder herzustellen, ist eine von oben auf das Auslöseorgan 50 wirkende äussere Zustellkraft Z erforderlich. Diese Kraft Z wird von dem mit der Auslösevorrichtung gekoppelten Schalter her aufgebracht. Für deren Angriff ist am oberen Ende des Betätigungs-Hebelarms 52 eine Schrägfläche 58 vorgesehen. Während die Zustellkraft Z das Auslöseorgan in Richtung der Führungsnuten 44 entgegen der Auslösefeder 17 nach unten bewegt, wirkt auf das Auslöseorgan dank der Schrägfläche 58 ein Drehmoment im Uhrzeigersinn (in Fig. 3 gesehen) um die Zapfen 53. Dieses Drehmoment bewirkt, dass der klinkenseitige Hebelarm 51 nach links gegen die Klinke 38 gedrückt wird und diese mit seiner Gleitkante 60 untergreift, sobald die letztere unter die Gleitfläche 37 gelangt. Indem der Hebelarm 51 sich nach links bewegt, nimmt die Mitnahmefläche 57 am Nocken 57' den Anker 20 in Anzugsrichtung mit und bringt ihn seitlich am Kern 10 zur Anlage. Der Anker wird dadurch in die angezogene Lage zwangsweise mechanisch zugestellt. Die Nuten 44 erlauben den Zapfen 53 bzw. dem ganzen Auslöseorgan nach dem Uebergreifen der Klinke noch einen gewissen Freiweg nach unten, so dass das Organ des Schalters, welches die Zustellkraft Z ausübt, nicht gegen einen harten Anschlag stösst bzw. aus diesem Grund gefedert sein müsste. Unter der Voraussetzung, dass die zu überwachende Spannung vorhanden und die Wicklung 3 somit stromdurchflossen ist, bleibt der auslösebereite Zustand gemäss Fig. 2 erhalten, auch nachdem die Zustellkraft Z entfallen ist. Dieser Zustand ist dadurch gekennzeichnet, dass das Auslöseorgan 50 mit der Klinke 38 verklinkt ist, wobei es mit seiner Kante 60 an der Gleitfläche 37 der Klinke 38 anliegt. Dabei nimmt die Klinke 38 den grössten Teil der von der gespannten Auslösefeder 17 herrührenden Federbelastung des Auslöseorgans auf, doch verbleibt durch die gewählte Orientierung der Gleitfläche 37 eine Restkomponente dieser Federbelastung, durch den das Auslöseorgan zum Abgeleiten von der Klinke gedrängt wird. Diese Komponente wird durch den magnetisch angezogenen Anker kompensiert, der das Auslöseorgan dadurch am Abgleiten von der Klinke hindert.

Die Auslösung der Vorrichtung erfolgt bei Wegfall der magnetischen Haltekraft am Anker 20. Unter der Wirkung der vorgenannten Restkomponente gleitet das Auslöseorgan mit der Kante 60 von der Klinke 38 ab, wobei der Anker von den ihn übergreifenden Stegen 55 in Abfallrichtung mitgenommen wird. Es versteht sich, dass die die Lösung der Verklinkung bewirkende Restkomponente ausreichend gross bemessen sein muss, um die vorhandenen Reibungswiderstände zu überwinden. Die Auslösebewegung des Auslöseorgans bis zur Lösung der Verklinkung ist überwiegend eine Schwenkbewegung, danach überwiegend eine translatorische Bewegung nach oben in Richtung b, die durch die Führungsbahn 44 gegeben ist und im wesentlichen quer zur Richtung der Ankerbewegung verläuft.

Die Verklinkung ist demnach selbstlösend ausgebildet und wird durch den Anker im auslösebereiten Zustand an der Selbstlösung gehindert. Eine aktive Entklinkung ist nicht erforderlich. Durch die Verklinkung muss der Anker nicht die volle Belastung der Auslösefeder kompensieren sondern nur einen geringen Teil davon, der gerade ausreichend bemessen ist, um das Abgleiten der Kante 60 von der Klinke 38 bei Wegfall der Magnetkraft zu bewirken. Der weitaus grössere Teil der in der gepannten Feder gespeicherten Auslöseenergie steht nach dem Lösen der Verklinkung dem Auslöseorgan für den grössten Teil seiner Auslösebewegung zur Verfügung.

Das Auslöseorgan 50 ist zweckmässigerweise so gestaltet, dass seine beiden Hebelarme 51 und 52 bezüglich der Schwenkachse (Lagerzapfen 53) mindestens angenähert ausbalanciert sind. Dadurch wird die Auslösevorrichtung in hohem Masse schocksicher, d.h. sicher gegen Fehlauslösung bei Schlageinwirkung von aussen.

Die Auslösevorrichtung nach den Fig. 1-5 ist besonders im Hinblick auf eine wirtschaftliche Fertigung und Montage konstruiert. Spulenkörper 30, Adapterkörper 40 und Auslöseorgan 50 sind als Kunststoff-Spritzgussteile gestaltet. Sämtliche Bestandteile sind durch Schnappverbindungen zusammengehalten. Das Zusammenfügen der Teile erfolgt mit linearen Fügebewegungen in nur zwei Fügerichtungen, nämlich einerseits in Richtung der Spulenkörper-Achse 29 und anderseits senkrecht dazu. Dies ermöglicht eine weitgehende Verwendung von relativ einfachen Montageautomaten.

Anstelle einer selbstlösenden Verklinkung des Auslöseorgans an der Gleitfläche einer Abrutschklinke, wie im vorbeschriebenen Ausführungsbeispiel, könnte auch eine selbstlösende Verklinkung oder Verrastung nach dem Kniehebelprinzip vorgesehen werden. Was die Auslösebewegung anbetrifft, so wird diese am besten nach der Art der Ausbildung des auszulösenden Geräteschutzschalters ausgewählt. Statt einer überwiegend translatorischen Bewegung könnte z.B. eine reine Schwenkbewegung vorgesehen werden. Bezüglich der Richtung insbesondere eines translatorischen Bewegungsanteils besteht ebenfalls weitgehend Gestaltungsfreiheit. Die Wahl der Richtung des translatorischen Teils der Auslösebewegung des Auslöseorgans im wesentlichen parallel zur Achsrichtung der Wicklung des Elektromagneten sowie im wesentlichen quer zur anfänglichen Ankerbewegung im vorbeschrieben Ausführungsbeispiel erlaubt einen sehr kompakten Aufbau der gesamten Vorrichtung bei gleichzeitig sehr guter Ausnutzung von Hebelkräften.

## Patentansprüche

1. Unterspannungs-Auslösevorrichtung für einen Geräteschutzschalter mit einem Elektromagneten mit Magnetwicklung (3), Kern (10) und Anker (20) und einem Auslöseorgan (50), welches unter der Wirkung einer Auslösefeder (17) zu einer Auslösebewegung fähig ist, wobei der Elektromagnet ein Gleichstrommagnet ist und ein Gleichrichter (67) zur Gleichrichtung des durch die Magnetwicklung fliessenden Stromes vorgesehen ist, wobei mechanische Hilfsmittel (52,58) zur Zustellung des Ankers (20) in die angezogene Stellung vorgesehen sind, wobei sich der Anker (20) im auslösebereiten Zustand in einer angezogenen Stellung am Kern (10) befindet, dabei in Abfallrichtung federbelastet, am Abfallen vom Kern (20) durch die vom Elektromagneten erzeugte magnetische Anzugskraft jedoch gehindert ist und wobei in diesem Zustand weiter das Auslöseorgan (50) von der Auslösefeder belastet, an der Auslösebewegung jedoch durch den angezogenen Anker (20) gehindert ist, dadurch gekennzeichnet, dass das Auslöseorgan (50) im auslösebereiten Zustand selbstlösend verklinkt ist, wobei die Klinke (38) den grössten Teil der von der gespannten Auslösefeder herrührenden Federbelastung aufnimmt, lediglich eine Restkomponente dieser Federbelastung das Auslöseorgan (50) zum Abgleiten von der Klinke (38) drängt und der angezogene Anker (20) auch lediglich mit dieser Restkomponente belastet ist und dass erst bei der Selbstlösung der Verklinkung die Freigabe des grössten Teils der in der gespannten Auslösefeder gespeicherten Auslöseenergie erfolgt.

2. Unterspannungs-Auslösevorrichtung nach Anspruch 1, dadurch gekennzeichnet, dass zur Reduktion des durch die Magnetwicklung des Elektromagneten fliessenden Stromes ein Vorwiderstand (69) vorgesehen ist.

3. Unterspannungs-Auslösevorrichtung nach Anspruch 1 oder 2, dadurch gekennzeichnet, dass Anker und Kern des Elektromagneten als Flachteile mit ebenen Seitenflächen ausgebidet sind und dass die Polflächen von Anker und Kern auf einander benachbarten Seitenflächen angeordnet sind.

4. Unterspannungs-Auslösevorrichtung nach Anspruch 3, dadurch gekennzeichnet, dass Anker und Kern aus einem gewalztem Blech ausgestanzte, an den Polflächen nicht nachbearbeitete Stanzteile sind.

5. Unterspannungs-Auslösevorrichtung nach Anspruch 3 oder 4, dadurch gekennzeichnet, dass der Kern E-förmig oder U-förmig gestaltet ist und dass der Gesamtquerschnitt der Polflächen grösser als der gesamte Querschnitt aller E- oder U-Schenkel (11,12) des Kerns bemessen ist.

6. Unterspannungs-Auslösevorrichtung nach einem der Ansprüche 1 bis 5, dadurch gekennzeichnet, dass die Federbelastung des Ankers und des Auslöseorgans im auslösebereiten Zustand durch eine einzige gespannte Auslösefeder (17) gemeinsam bewirkt wird.

7. Unterspannungs-Auslösevorrichtung nach Anspruch 6, dadurch gekennzeichnet, dass lediglich ein kleinerer Teil der in der gespannten Auslösefeder gespeicherten elastischen Energie zum Lösen der Verklinkung des Auslöseorgans erforderlich ist, der grössere Teil jedoch für dessen Auslösebewegung zur Verfügung steht.

8. Unterspannungs-Auslösevorrichtung nach einem der Ansprüche 1 bis 7, dadurch gekennzeichnet, dass der Anker vom Auslöseorgan zwangsweise in seine angezogene Stellung zugestellt wird, wenn das Auslöseorgan in Umkehrung der Auslösebewegung unter äusserer Einwirkung in seine im auslösebereiten Zustand eingenommene Stellung gebracht wird.

9. Unterspannungs-Auslösevorrichtung nach einem der Ansprüche 1 bis 8, dadurch gekennzeichnet, dass die Auslösebewegung des Auslöseorgans bis zur Lösung der Verklinkung überwiegend eine Rotationsbewegung und danach überwiegend eine translatorische Bewegung ist.

10. Unterspannungs-Auslösevorrichtung nach Anspruch 9, dadurch gekennzeichnet, dass das Auslöseorgan als zweiarmiger, um seine Schwenkachse vorzugsweise ausbalancierter Hebel mit einem ankerseitigen (51) und einem Auslöse- bzw. Rückstellhebelarm (52) ausgebildet und dass die Schwenkachse dieses zweiarmigen Hebels in einer länglichen Führungskulisse (44) verschiebar gelagert ist.

11. Unterspannungs-Auslösevorrichtung nach Anspruch 10, dadurch gekennzeichnet, dass das Auslöseorgan bezüglich der Achsrichtung der Wicklung des Elektromagneten im wesentlichen ankerseitig seitlich neben diesem angeordnet und dass die Führungskulisse und damit der translatorische Teil der Auslösebewegung des Auslöseorgans im wesentlichen parallel zu dieser Achsrichtung, sowie weg vom Anker ausgerichtet ist.

12. Unterspannungs-Auslösevorrichtung nach den Ansprüchen 8 bis 11, dadurch gekennzeichnet, dass der Auslöse- bzw. Rückstellhebelarm (52) des Auslöseorgans eine schiefwinklig gegenüber der Längsrichtung der Führungskulisse (44) angeordnete Schrägfläche (58) für den Angriff einer Zustellkraft (Z) aufweist, um bei einer im wesentlichen in dieser Richtung wirkenden Zustellkraft einerseits eine Kraftkomponente in dieser Richtung und andererseits auch ein Drehmoment um die Schwenkachse des Auslöseorgans zu erzeugen.

## Claims

1. Undervoltage release device for an equipment protective circuit breaker having an electromagnet with a magnet winding (3), core (10) and armature (20), and having a release element (50) which can carry out a release movement under the influence of a release spring (17), the electromagnet being a DC magnet and a rectifier (67) being provided for rectification of the current flowing through the magnet winding, mechanical aids (52, 53) being provided for moving the armature (20) into the pulled-in position, the armature (20) being located in a pulled-in position against the core (10) when in the ready to release state, in this case being spring-loaded in the tripping direction, tripping from the core (20[sic]) being prevented, however, by the magnetic pull-in force produced by the electromagnet, and, in this state, the release element (50) furthermore being loaded by the release spring, but the release movement being prevented by the pulled-in armature (20), characterized in that the release element (50) is latched in a self-releasing manner in the ready to release state, the latch (38) absorbing the majority of the spring load caused by the stressed release spring, only a residual component of this spring load forcing the release element (50) to slide off the latch (38), and the pulled-in armature (20) also being loaded only by this residual component, and in that the majority of the release energy stored in the stressed release spring is not released until the latch releases itself.

2. Undervoltage release device according to Claim 1, characterized in that a bias resistor (60) is provided in order to reduce the current flowing through the magnet winding of the electromagnet.

3. Undervoltage release device according to Claim 1 or 2, characterized in that the armature and core of the electromagnet are designed as flat parts with flat side surfaces, and in that the pole surfaces of the armature and core are arranged on mutually adjacent side surfaces.

4. Undervoltage release device according to Claim 3, characterized in that the armature and core are stamped parts which are stamped out of a rolled metal sheet and whose pole surfaces are not reworked.

5. Undervoltage release device according to Claim 3 or 4, characterized in that the core is designed in an E-shape or U-shape and in that the overall cross-section of the pole surfaces is dimensioned to be larger than the overall cross-section of all the E-limbs or U-limbs (11, 12) of the core.

6. Undervoltage release device according to one of Claims 1 to 5, characterized in that the spring load on the armature and the release element in the ready to release state is produced jointly by a single stressed release spring (17).

7. Undervoltage release device according to Claim 6, characterized in that only a relatively small portion of the elastic energy stored in the stressed release spring is required to release the latch of the release element, but the majority is available for its release movement.

8. Undervoltage release device according to one of Claims 1 to 7, characterized in that the armature is forcibly moved by the release element into its pulled-in position when the release element is moved by an external influence, in the opposite direction to the release movement, into its position which it assumes in the ready to release state.

9. Undervoltage release device according to one of Claims 1 to 8, characterized in that the release movement of the release element is predominantly a rotation movement until the latch releases, and is predominantly a translational movement thereafter.

10. Undervoltage release device according to Claim 9, characterized in that the release element is designed as a two-armed lever, which is preferably balanced about its pivoting shaft and has a lever arm (51) on the armature side and a release and resetting lever arm (52), and in that the pivoting shaft of this two-armed lever is mounted displaceably in an elongated guide link (44).

11. Undervoltage release device according to Claim 10, characterized in that the release element is essentially arranged alongside the electromagnet on the armature side with respect to the axis direction of the winding of said electromagnet, and in that the guide link and thus the translational part of the release movement of the release element are aligned essentially parallel to this axis direction and away from the armature.

12. Undervoltage release device according to Claims 8 to 11, characterized in that the release and resetting lever arm (52) of the release element has an inclined surface (58), which is arranged at an oblique angle with respect to the longitudinal direction of the guide link (44), for the action of a movement force (Z) in order to produce, in the event of a movement force acting essentially in this direction, a force component in this direction on the one hand as well as a torque about the pivoting shaft of the release element on the other hand.

## Revendications

1. Dispositif de déclenchement pour manque de tension pour un disjoncteur de protection d'appareil muni d'un électro-aimant avec un enroulement d'électro-aimant (3), un noyau (10) et un induit (20), et d'un organe de déclenchement (50), lequel est capable d'effectuer un mouvement de déclenchement sous l'effet d'un ressort de déclenchement (17), l'électro-aimant étant un aimant continu et un redresseur (67) étant prévu pour le redressement du courant traversant l'enroulement d'électro-aimant, des moyens mécaniques (52, 53) étant prévus pour amener l'induit (20) dans la position attirée, l'induit (20) se trouvant dans une position attirée contre le noyau (10) dans l'état prêt au déclenchement, dans ce cas étant sollicité par ressort dans la direction de basculement mais le basculement depuis le noyau étant toutefois empêché (20) par la force d'attraction magnétique générée par l'électro-aimant, et l'organe de déclenchement (50) étant en outre sollicité dans cet état par le ressort de déclenchement, mais le mouvement de déclenchement étant toutefois empêché par l'induit (20) attiré, caractérisé en ce que l'organe de déclenchement (50) est encliqueté de manière auto-détachable dans l'état prêt au déclenchement, le cliquet (38) recevant la majeure partie de la sollicitation par ressort provenant du ressort de déclenchement tendu, seulement une composante résiduelle de cette sollicitation par ressort forçant l'organe de déclenchement (50) à glisser hors du cliquet (38) et l'induit (20) attiré étant également uniquement sollicité par cette composante résiduelle, et en ce que la majeure partie de l'énergie de déclenchement stockée dans le ressort de déclenchement tendu n'est libérée qu'au moment du détachement autonome de l'encliquetage.

2. Dispositif de déclenchement pour manque de tension selon la revendication 1, caractérisé en ce qu'il est prévu une résistance de polarisation (60) pour la réduction du courant traversant l'enroulement d'électro-aimant.

3. Dispositif de déclenchement pour manque de tension selon la revendication 1 ou 2, caractérisé en ce que l'induit et le noyau de l'électro-aimant sont conçus en tant que pièces plates avec des faces latérales planes et en ce que les faces polaires de l'induit et du noyau sont disposées sur des faces latérales mutuellement adjacentes.

4. Dispositif de déclenchement pour manque de tension selon la revendication 3, caractérisé en ce que l'induit et le noyau sont des pièces découpées par estampage d'une tôle laminée, dont les faces polaires n'ont subi aucun usinage ultérieur.

5. Dispositif de déclenchement pour manque de tension selon la revendication 3 ou 4, caractérisé en ce que le noyau est conçu en forme de E ou en forme de U et en ce que la section transversale totale des faces polaires est dimensionnée de manière à être supérieure à la section transversale totale de toutes les branches du E ou du U (11, 12) du noyau.

6. Dispositif de déclenchement pour manque de tension selon l'une des revendications 1 à 5, caractérisé en ce que la sollicitation par ressort de l'induit et de l'organe de déclenchement dans l'état prêt au déclenchement est provoquée en commun par un ressort de déclenchement (17) unique tendu.

7. Dispositif de déclenchement pour manque de tension selon la revendication 6, caractérisé en ce que seulement une partie relativement petite de l'énergie élastique stockée dans le ressort de déclenchement tendu est nécessaire pour détacher l'encliquetage de l'organe de déclenchement, la plus grande partie étant toutefois disponible pour son mouvement de déclenchement.

8. Dispositif de déclenchement pour manque de tension selon l'une des revendications 1 à 7, caractérisé en ce que l'induit est amené de force par l'organe de déclenchement dans sa position attirée lorsque l'organe de déclenchement est amené par une intervention extérieure, dans la direction opposée au mouvement de déclenchement, dans sa position adoptée dans l'état prêt au déclenchement.

9. Dispositif de déclenchement pour manque de tension selon l'une des revendications 1 à 8, caractérisé en ce que le mouvement de déclenchement de l'organe de déclenchement est essentiellement un mouvement de rotation jusqu'au détachement de l'encliquetage, puis est essentiellement un mouvement de translation.

10. Dispositif de déclenchement pour manque de tension selon la revendication 9, caractérisé en ce que l'organe de déclenchement est conçu en tant que levier à deux bras équilibré de préférence autour de son axe de pivotement avec un bras de levier du côté de l'induit (51) et un bras de levier de déclenchement ou de rappel (52) et en ce que l'axe de pivotement de ce levier à deux bras est placé de manière déplaçable dans une coulisse de guidage longitudinale (44).

11. Dispositif de déclenchement pour manque de tension selon la revendication 10, caractérisé en ce que l'organe de déclenchement est disposé essentiellement du côté de l'induit latéralement à côté de celui-ci par rapport à la direction de l'axe de l'enroulement de l'électro-aimant et en ce que la coulisse de guidage et par conséquent la partie en translation du mouvement de déclenchement de l'organe de déclenchement est orientée essentiellement parallèlement à cette direction de l'axe, ainsi qu'en s'éloignant de l'induit.

12. Dispositif de déclenchement pour manque de tension selon les revendications 8 à 11, caractérisé en ce que le bras de levier de déclenchement ou de rappel (52) de l'organe de déclenchement présente une face oblique (58) pour l'application d'une force d'approche (Z), disposée à angle oblique par rapport à la direction longitudinale de la coulisse de guidage (44), afin de produire, dans le cas d'une force d'approche agissant essentiellement dans cette direction, d'une part une composante de force dans cette direction, et d'autre part également un moment de rotation autour de l'axe de pivotement de l'organe de déclenchement.
